# EUROPÄISCHE PATENTANMELDUNG

(11) **EP 0 987 210 A2**
(43) Veröffentlichungstag der Anmeldung: **22.03.2000**
(21) Anmeldenummer: 99116575.4
(22) Anmeldetag: 24.08.1999
(51) Int. Cl.: B65H 45/18

(54) **Falzschwertantrieb**

(30) Priorität: 17.09.1998 DE 19842675
(71) Anmelder: MBO MASCHINENBAU OPPENWEILER BINDER GMBH & CO., 71570 Oppenweiler (DE)
(72) Erfinder: Dannemann, Georg-Dietrich, 71522 Backnang (DE); Heina, Karl-Fritz, 71540 Murrhardt (DE); Böttcher, Winfried, 71570 Oppenweiler (DE)
(74) Vertreter: Hano, Christian, Dipl.-Ing.

(57) **Zusammenfassung**

Der Falzschwertantrieb für eine Falzmaschine umfaßt ein Falzschwert (10), das an einem Ende einer von einem pneumatischen Hubantrieb für eine Auf- und Abbewegung angetriebenen Antriebsstange (14) angebracht ist. Der pneumatische Hubantrieb steht über eine Saugleitung (36) und ein Schaltventil (40) mit einem Unterdruckerzeuger (44) so in Verbindung, daß die Antriebsstange (14) bei geöffnetem Schaltventil (40) durch Unterdruck nach unten bewegt wird. Eine Rückstelleinrichtung (32) bewegt die Antriebstange (14) bei geschlossenem Schaltventil (40) nach oben. Um bei einer Fehlfunktion des Falzschwertantriebs einen größeren Ausschuß zu verhindern, ist eine erste Erfassungeinrichtung (58) vorgesehen, die bei Erreichen einer unteren Position des Falzschwerts (10) ein erstes Signal an eine mit der Falzmaschine in Verbindung stehende Steuereinrichtung (64) abgibt, und eine zweite Erfassungeinrichtung (60) vorgesehen, die bei Erreichen einer oberen Position des Falzschwerts (10) ein zweites Signal an die Steuereinrichtung abgibt. Die Steuereinrichtung (64) ist so ausgebildet, daß sie die Falzmaschine abschaltet, wenn das erste oder das zweite Signal nicht zu einem vorher bestimmten Zeitpunkt abgegeben werden.

## Beschreibung

Die Erfindung betrifft einen Falzschwertantrieb für eine Falzmaschine nach dem Oberbegriff des Patentanspruchs 1.

Aus der DE-PS 637 535 ist ein gattungsgemäßer Falzschwertantrieb bekannt, an dessen Antriebsstange ein Kolben angebracht ist, der in einem Saugzylinder verschiebbar geführt ist. Mit dem Saugzylinder steht eine Saugleitung in Verbindung, die durch ein hin- und herbewegbares Absperrventil geöffnet bzw. abgesperrt werden kann. Das Absperrventil ist mit einem Schnüffelkolben verbunden, der in einem Schnüffelzylinder auf- und abbewegbar geführt ist. Der Schnüffelkolben wird nach oben bewegt, wenn eine dicht vor einem Bogenanschlag vorgesehene Düse von einem Bogen abgedeckt wird. Hierdurch wird das Absperrventil geöffnet, wodurch in dem Saugzylinder ein Unterdruck erzeugt wird, der das Falzschwert nach unten bewegt. Anschließend wird die Antriebsstange durch eine Rückstellfeder in ihre Ausgangsstellung zurückbewegt.

Der Antrieb der Antriebsstange durch Unterdruck und Rückstellfeder ist nicht zwangsgesteuert. Es kann daher gerade bei hohen Falzgeschwindigkeiten zu Funktionsstörungen kommen, die sich auf den Betrieb der gesamten Falzmaschine negativ auswirken. Falls das Falzschwert sich nicht zum richtigen Zeitpunkt in seiner unteren Endlage befindet, ist ein ordnungsgemäßes Einschlagen des Falzgutes nicht mehr gewährleistet. Wenn der Zeitpunkt falsch ist, in dem sich das Falzschwert in seiner oberen Endlage befindet, ist keine Einlaufsicherheit für einen nachfolgenden Bogen gegeben.

Bis eine entsprechende Fehlfunktion bei schnellaufenden Falzmaschinen bemerkt wird, wird eine hohe Anzahl von falsch gefalzten Falzprodukten produziert. Dieser hohe Ausschuß ist insbesondere beim Falzen von qualitativ hochwertigen Bogen aus Kostengründen nicht vertretbar.

Darüber hinaus ist es bei dem bekannten Falzantrieb nicht möglich die Taktzeit des Falzantriebes an die Maschinengeschwindigkeit anzupassen.

Der Erfindung liegt die Aufgabe zugrunde, mit konstruktiv einfachen Mitteln einen zuverlässig wirkenden Falzschwertantrieb zu schaffen, der ein exaktes Falzen von Bogen zum richtigen Zeitpunkt ermöglicht und bei einer Fehlfunktion die Produktion von Ausschuß verhindert.

Diese Aufgabe wird durch einen Falzschwertantrieb mit den Merkmalen des Patentanspruchs 1 gelöst. Vorteilhafte Weiterbildungen sind Gegenstand der Patentansprüche 2 bis 10.

Da bei dem erfindungsgemäßen Falzschwertantrieb durch die Steuereinrichtung anhand der Signale der Erfassungseinrichtungen geprüft wird, ob sich das Falzschwert zu vorher bestimmten Zeitpunkten in seiner oberen bzw. unteren Endlage befindet, und die Falzmaschine bei einem negativen Ergebnis abgeschaltet wird, wird eine Produktion von Ausschußprodukten sofort verhindert.

Damit die Falzmessergeschwindigleit optimal an die Maschinengeschwindigkeit und die Bogenbeschaffenheit angepasst werden kann, ist der Unterdruck des Unterdruckerzeugers vorzugsweise durch die Steuereinrichtung regelbar.

Die Regelung des Unterdruckerzeugers läßt sich am besten durch Regelung der Drehzahl des Kompressors des Unterdruckerzeugers durchführen.

Als Erfassungseinrichtungen werden vorzugsweise induktive Näherungsschalter eingesetzt, an denen ein mit der Antriebstange verbundenes Lageanzeigeelement vorbeibewegt wird.

Bei einer bevorzugten Ausführungsform ist die Antriebsstange von einem in Axialrichtung zusammendrückbaren Faltenbalg umgeben, dessen eines Ende an der Antriebsstange und dessen anderes Ende an einem Widerlager so angebracht ist, daß zwischen Antriebsstange, Faltenbalg und Widerlager ein luftdichter Raum gebildet ist.

Besonders platzsparend ist diese Ausführungsform, wenn die Rückstelleinrichtung von einer innerhalb des Faltenbalges die Antriebsstange umgebenden Rückstellfeder gebildet wird, deren eines Ende sich an der Antriebsstange und deren anderes Ende sich an dem Widerlager abstützt. Eine solche Ausführungsform kann in einem sehr kleinen Gehäuse untergebracht werden.

Das Widerlager wird vorzugsweise von einer in einem Träger angebrachten Führungsbuchse gebildet, in der ein Abschnitt der Antriebsstange mit vergrößertem Durchmesser axial verschieblich geführt ist. Die Saugleitung mündet oberhalb des Abschnitts mit vergrößertem Durchmesser in die Durchgangsöffnung der Führungsbuchse.

Bei einer Ausführungsform mit sehr geringer Baugröße weist der Träger den Querschnitt eines Rechteckrohrs oder eines U-Profils mit horizontalen und vertikalen Seitenwänden auf, dessen Mittelachse senkrecht zur Axialrichtung der Antriebstange verläuft. Die Führungsbuchse ist in der untereren horizontalen Seitenwand des Trägers angebracht. Das andere Ende der Antriebsstange ist in der oberen horizontalen Seitenwand des Trägers geführt und der Faltenbalg in dem Hohlraum des Trägers angeordnet.

Zweckmäßigerweise ist zwischen Unterdruckerzeuger und Schaltventil ein Drosselventil vorgesehen Das Schaltventil ist vorzugsweise ein Elektromagnetventil, das durch den Impuls einer Lichtschranke geschaltet wird, die einen zu falzenden Bogen erfaßt.

Um ein apruptes Abbremsen des Falzschwertes vor der oberen und unteren Endposition zu vermeiden, werden bevorzugt elastische Dämfungseinrichtungen vorgesehen, die die Falzschwertbewegung kurz vor der oberen und/oder unteren Endposition abdämpfen.

Ein Ausführungsbeispiel der Erfindung wird nachstehend anhand von Zeichnungen näher erläutert. Es zeigt:
- Fig. 1: eine teilweise geschnittene Ansicht eines Falzschwertantriebs;
- Fig. 2: eine rechte Seitenansicht des Falzschwertantriebs von Fig. 1.

Der Falzschwertantrieb weist ein Falzschwert 10 auf, das über eine Klemmvorrichtung 12 an dem unteren Ende einer Antriebsstange 14 angebracht ist. Die Antriebsstange 14 weist einen unteren Abschnitt 18 und einen oberen Abschnitt 22 mit vergrößertem Durchmesser auf, zwischen denen ein Abschnitt 20 mit verringertem Durchmesser vorgesehen ist. Die Antriebsstange 14 geht durch einen Träger 16 hindurch, dessen Querschnitt die Form eines Rechteckrohrs mit vertikalen und horizontalen Seitenwänden hat und dessen Mittelachse senkrecht zur Mittelachse der Antriebsstange 14 ist.

Die Antriebsstange 14 ist mit ihrem unteren Abschnitt 18 mit vergrößertem Durchmesser in einer Führungsbuchse 24 geführt, die durch die untere horizontale Seitenwand des Trägers 16 hindurchgeht. Der untere Abschnitt 18 wird an seinem unteren an die Klemmvorrichtung 12 angrenzenden Ende von einem als Dämpfungseinrichtung wirkenden Gummiring 54 umgeben, der zwischen dem unteren Ende der Führungsbuchse 24 und der Klemmvorrichtung 12 angeordnet ist.

Der obere Abschnitt 22 mit vergrößertem Durchmesser ist in einer Buchse 23 in der oberen horizontalen Seitenwand des Trägers 16 geführt.

Die Führungsbuchse 24 erstreckt sich mit einem oberen Ansatz 25 in den Hohlraum 17 des Trägers 16 und liegt mit einem Bund 35 an der Innenfläche der unteren horizontalen Seitenwand auf.

An dem Ansatz 25 ist das untere Ende eines die Antriebsstange 14 koaxial umgebenden Faltenbalges 26 luftdicht befestigt. Die Falten des Faltenbalges sind so angeordnet, daß der Faltenbalg 26 in Axialrichtung der Antriebsstange 14 zusammendrückbar ist.

Das obere Ende des Faltenbalges 26 ist angrenzend an den mittleren Abschnitt 20 an dem oberen Abschnitt 22 der Antriebsstange 14 luftdicht angebracht. Der Faltenbalg 26 umgibt einen auf der Antriebsstange 14 in Axialrichtung unverschiebbar angeordneten Dichtungsring 28, der an einen Bund 30 anschlägt, der zwischen den Abschnitten 20 und 22 vorgesehen ist.

Innerhalb des von dem Faltenbalg 26 umgebenen luftdichten Raums 27 ist um den Abschnitt 20 mit verringertem Durchmesser herum eine Rückstellfeder 32 angeordnet. Die Rückstellfeder 32 stützt sich mit ihrem unteren Ende gegen eine Innenkante 34 an der oberen Stirnseite der Führungsbuchse 24 und mit ihrem oberen Ende gegen den Dichtungsring 28 ab.

Auf der oberen Stirnseite der Führungsbuchse 24 ist ein die Rückstellfeder 32 umgebender Gummiring 56 innerhalb des Faltenbalges 26 angeordnet.

In der unteren horizontalen Seitenwand des Trägers 16 ist eine horizontale Bohrung 36 vorgesehen, die mit einer Öffnung 37 in der Seitenwand der Führungsbuchse 24 fluchtet, die sich in der obersten Stellung der Antriebsstange 14 oberhalb des unteren Abschnitts 18 der Antriebsstange 14 befindet. Die Bohrung 36 erstreckt sich bis zur Außenseite des Trägers 16 und ist mit einer Saugleitung 38 verbunden, die mit einem Unterdruckerzeuger 44, zum Beispiel einer Vakuumpumpe, in Verbindung steht. In der Saugleitung 38 ist ein Elektromagnetventil 40 vorgesehen, durch das die Saugleitung 38 wahlweise mit dem Unterdruckerzeuger 44 oder mit der Außenluft verbunden werden kann.

Zwischen Elektromagnetventil 40 und Unterdruckerzeuger 44 ist ein einstellbares Drosselventil 42 in der Saugleitung vorgesehen.

Der Träger 16 ist um einen Drehpunkt 48 verschwenkbar an einem Rahmen 46 einer Falzmaschine befestigt. Die Schwenkstellung des Trägers 16 kann mittels eines Einstellhebels 15 und die Höhe mittels eines Einstellhebels 52 eingestellt werden.

Durch die Fig. 1 rechte Wand des Trägers 16 gehen in vertikalem Abstand übereinander angeordnete Näherungssensoren 58, 60 hindurch, so daß sie sich in den Innenraum des Trägers 16 erstrecken.

An dem oberen Abschnitt 22 der Antriebsstange 14 ist angrenzend an den Dichtungsring 28 ein Lageanzeigeelement 62 befestigt, daß einen sich parallel zu Achse der Antriebstange 14 nach unten erstreckenden Positionsanzeiger 63 aufweist, der sich in der unteren Endposition des Falzschwertes 10 in der Nähe des unteren Näherungssensors 58 und in der oberen Endposition des Falzschwertes 10 in der Nähe des oberen Näherungssensors 60 befindet.

Der Unterdruckerzeuger 44, das Elektroventil 40, das Drosselventil 42, die Näherungssensoren 58, 60, eine Lichtschranke LS und der Antrieb MA der Falzmaschine stehen mit einem mikroprozessorgesteuerten Steuergerät 64 in Verbindung.

Die Antriebsstange 14 befindet sich in der in Fig. 1 gezeigten Ausgangsstellung, wenn das Elektromagnetventil 40 geschlossen ist und die Saugleitung 38 mit der Außenluft verbindet. Wenn durch die Lichtschranke LS ein zu falzender Bogen erfaßt wird, wird ein entsprechendes Signal an das Steuergerät 64 abgegeben, das dann über einen Steuerbefehl das Elektromagnetventil 40 öffnet. Der Unterdruckerzeuger 44 steht dann über die Saugleitung 38, die Bohrung 36, die Öffnung 37, die Führungsbuchse 24 mit dem luftdichten Raum 27 innerhalb des Faltenbalges 26 in Verbindung.

Durch den in dem luftdichten Raum 27 entstehenden Unterdruck wird der Faltenbalg 26 in Axialrichtung der Antriebsstange 14 zusammengezogen. Da das obere Ende des Faltenbalges 26 an der Antriebsstange 14 angebracht ist, wird die Antriebsstange 14 gegen die Kraft der Rückstellfeder 32 zusammen mit dem Falzschwert 10 nach unten bewegt. Das Falzschwert 10 drückt dabei den Bogen zwischen zwei gegenläufig rotierende Falzwalzen (nicht gezeigt). Kurz vor der unteren Endposition des Falzschwertes 10 trifft der Dichtungsring 28 auf den oberen Gummiring 56 auf, so daß die Falzschwertbewegung gedämpft und ein abruptes Abbremsen verhindert wird.

Da sich der Positionsanzeiger 63 in der unteren Endposition des Falzschwertes 10 in der Nähe des Näherungssensors 58 befindet, gibt dieser ein entsprechendes Signal an das Steuergerät 64 ab, wodurch das Steuergerät 64 erkennen kann, daß sich das Falzschwert 10 zu einem vorher bestimmten Zeitpunkt in der unteren Endposition befindet.

Anschließend wird das Elektromagnetventil 40 wieder durch das Steuergerät 64 geschlossen, so daß die Verbindung des Unterdruckerzeugers 44 mit dem luftdichten Raum 27 unterbrochen und der lufdichte Raum 27 mit der Außenluft verbunden wird. Die Antriebsstange 14 wird durch die Kraft der Rückstellfeder 32 in ihre obere Endposition zurückbewegt.

Kurz vor der oberen Endposition des Falzschwertes 10 trifft der untere Gummiring 54 auf die untere Stirnseite der Führungsbuchse 24 auf, so daß die Falzschwertbewegung gedämpft und ein abruptes Abbremsen verhindert wird.

Da sich der Positionsanzeiger 63 in der oberen Endposition des Falzschwertes 10 in der Nähe des oberen Näherungssensors 60 befindet, gibt dieser ein entsprechendes Signal an das Steuergerät 64 ab, wodurch das Steuergerät 64 erkennen kann, daß sich das Falzschwert 10 zu einem vorher bestimmten Zeitpunkt in der oberen Endposition befindet.

Zur Anpassung der Falzschwertgeschwindigkeit an die Falzmaschinengeschwindigkeit und die Bogenbeschaffenheit kann das Steuergerät 64 das Drosselventil 42 zur Einstellung des Unterdrucks in dem luftdichten Raum 27 regeln. Hierdurch ist es möglich, die Hubgeschwindigkeit der Antriebsstange 14 zu variieren und an die Falzwalzengeschwindigkeit so anzupassen, daß bei der Übernahme eines Bogens in die Falzwalze eine minimale Geschwindigkeitsdifferenz entsteht.

Ein andere Regelung des Unterdrucks ist durch Regelung der Drehzahl des Kompressors des Unterdruckerzeugers 44 möglich.

Wenn bei der Falzschwertbewegung kein Signal der Näherungssensoren 58, 60 zu den vorher bestimmten Zeitpunkten abgegeben wird, da sich der Positionsanzeiger nicht in der Nähe der Näherungssensoren 58, 60 befindet, wird von dem Steuergerät 64 ein Befehl zum sofortigen Anhalten des Maschinenantriebs MA der Falzmaschine abgegeben. Hierdurch wird ein Produktion von Ausschußprodukten verhindert.

## Patentansprüche

1. Falzschwertantrieb für eine Falzmaschine, mit einem Falzschwert (10), das an einem Ende einer von einem pneumatischen Hubantrieb für eine Auf- und Abbewegung angetriebenen Antriebsstange (14) angebracht ist, wobei der pneumatische Hubantrieb über eine Saugleitung (36) und ein Schaltventil (40) mit einem Unterdruckerzeuger (44) so in Verbindung steht, daß die Antriebsstange (14) bei geöffnetem Schaltventil (40) durch Unterdruck nach unten bewegt wird, und eine Rückstelleinrichtung (32) vorgesehen ist, die die Antriebstange (14) bei geschlossenem Schaltventil (40) nach oben bewegt,
dadurch gekennzeichnet, daß
- eine erste Erfassungeinrichtung (60) vorgesehen ist, die bei Erreichen einer oberen Position des Falzschwerts (10) ein erstes Signal an die Steuereinrichtung abgibt,
- eine zweite Erfassungeinrichtung (58) vorgesehen ist, die bei Erreichen einer unteren Position des Falzschwerts (10) ein zweites Signal an eine mit der Falzmaschine in Verbindung stehende Steuereinrichtung (64) abgibt,
wobei
- die Steuereinrichtung (64) so ausgebildet ist, daß sie die Falzmaschine abschaltet, wenn das erste oder das zweite Signal nicht zu einem vorher bestimmten Zeitpunkt abgegeben werden.

2. Falzschwertantrieb nach Anspruch 1, dadurch gekennzeichnet, daß der Unterdruck des Unterdruckerzeugers (44) durch die Steuereinrichtung (64) regelbar ist.

3. Falzschwertantrieb nach Anspruch 2, dadurch gekennzeichnet, daß der Unterdruckerzeuger (44) einen Kompressor aufweist, dessen Drehzahl durch die Steuereinrichtung (64) regelbar ist.

4. Falzschwertantrieb nach einem der vorhergehenden Ansprüche, dadurch gekennzeichnet, daß die Erfassungseinrichtungen von induktiven Näherungsensoren (58, 60) gebildet werden.

5. Falzschwertantrieb nach einem der vorhergehenden Ansprüche, dadurch gekennzeichnet, daß die Antriebsstange (14) von einem in Axialrichtung zusammendrückbaren Faltenbalg (26) umgeben ist, dessen eines Ende an der Antriebsstange (14) und dessen anderes Ende an einem Widerlager (24) so angebracht ist, daß zwischen Antriebsstange (14), Faltenbalg (26) und Widerlager (24) ein luftdichter Raum (27) gebildet ist.

6. Falzschwertantrieb nach Anspruch 5, dadurch gekennzeichnet, daß die Rückstelleinrichtung von einer innerhalb des Faltenbalges (26) die Antriebsstange (14) umgebenden Rückstellfeder (32) gebildet wird, deren eines Ende sich an der Antriebsstange (14) und deren anderes Ende sich an dem Widerlager (24) abstützt.

7. Falzschwertantrieb nach Anspruch 5 oder 6, dadurch gekennzeichnet, daß das Widerlager von einer in einem Träger (16) angebrachten Führungsbuchse (24) gebildet wird, in der ein Abschnitt (18) der Antriebsstange (14) mit vergrößertem Durchmesser axial verschieblich geführt ist, und daß die Saugleitung (36) oberhalb des Abschnitts (18) mit vergrößertem Durchmesser in die Durchgangsöffnung der Führungsbuchse (24) mündet.

8. Falzschwertantrieb nach 7, dadurch gekennzeichnet, daß der Träger (16) horizontale und vertikale Seitenwände aufweist und seine Mittelachse senkrecht zur Axialrichtung der Antriebstange (14) verläuft, daß die Führungsbuchse (24) in der untereren horizontalen Seitenwand des Trägers (16) angebracht ist, daß das andere Ende (22) der Antriebsstange in der oberen horizontalen Seitenwand des Trägers (16) geführt ist und daß der Faltenbalg (26) in dem Hohlraum (17) des Trägers (16) angeordnet ist.

9. Falzschwertantrieb nach Anspruch 2, dadurch gekennzeichnet, daß zwischen Unterdruckerzeuger (44) und Schaltventil (40) ein durch die Steuereinrichtung (64) regelbares Drosselventil (42) vorgesehen ist.

10. Falzschwertantrieb nach einem der vorhergehenden Ansprüche, gekennzeichnet durch elastische Dämfungseinrichtungen (54, 56), die die Falzschwertbewegung kurz vor der oberen und/oder unteren Endposition abdämpfen.
